# EUROPÄISCHE PATENTSCHRIFT

(11) **EP 1 385 403 B1**
(45) Veröffentlichungstag und Bekanntmachung des Hinweises auf die Patenterteilung: **15.10.2008**
(21) Anmeldenummer: 02740496.1
(22) Anmeldetag: 23.04.2002
(51) Int. Cl.: A47B 96/14

(54) **BEFESTIGUNGSELEMENT FÜR STANGENARTIGE BAUTEILE**
FIXING ELEMENT FOR ROD-LIKE COMPONENTS
ELEMENT DE FIXATION POUR PIECES EN FORME DE BARRE

(30) Priorität: 23.04.2001 DE 10120004
(43) Veröffentlichungstag der Anmeldung: 04.02.2004
(73) Patentinhaber: DORMA GmbH + Co. KG, 58256 Ennepetal (DE)
(72) Erfinder: ELMER, Hubert, A-6020 Innsbruck (AT)
(86) Internationale Anmeldenummer: PCT/EP2002/004454
(87) Internationale Veröffentlichungsnummer: WO 2002/085162

(56) Entgegenhaltungen:
- DE-A- 2 629 186
- DE-U- 9 416 353
- GB-A- 319 128
- US-A- 2 462 321

## Beschreibung

Die vorliegende Erfindung betrifft ein Befestigungselement für stangenartige Bauteile innerhalb eines Möbels mit einer Längenausgleichsvorrichtung.

Stangenartige Bauteile für Möbel werden beispielsweise zum Anbringen von Scharnieren von Türen o. Ä. verwendet. Um derartige stangenartige Bauteile am Möbel zu befestigen, werden Durchgangsbohrungen in dem Möbel vorgesehen und die stangenartigen Bauteile mittels Schrauben an der Möbelwand befestigt. Hierbei ist jedoch nachteilig, dass die Befestigungsschrauben von der Außenseite des Möbels sichtbar sind. Weiterhin führen kleinste Toleranzabweichungen in der Länge des stangenartigen Bauteiles dazu, dass dieses nicht mehr exakt in das Möbel eingebaut werden kann.

Darüber hinaus ist aus der DE 41 10 832 A1 eine lösbare Spannverbindung bekannt, um ein stangenförmiges Bauteil längenveränderbar zu gestalten. Eine stationäre Befestigung des Bauteiles wird nicht beschrieben. Aus der US 3,951,269 ist eine zwischen Wänden verspannbare Stange bekannt, deren Tragkraft aufgrund der wandseitigen Befestigungstechnik jedoch äußerst gering ist.

Die US 2,462,321 zeigt eine Aufhängevorrichtung für Kleider, bei der links und rechts im Schrank je eine längliche Schiene mit vorgefertigten Bohrungen montiert ist. In die Bohrungen wird eine Kleiderstange eingehängt, die an beiden Endseiten eine Vorrichtung zum Längenausgleich vorsieht. Diese Vorrichtung besteht aus einer Hülse, die entlang ihrer Längsachse eine Schraube aufweist. Die Kleiderstange hat an ihren Enden einen Stopfen mit Gewinde, in das die Schraube eingreift. In einem gewissen Verstellbereich wird die Schraube durch die Hülse verdeckt. Wird der Verstellbereich überschritten, ist die Schraube sichtbar, so dass gleichzeitig eine Führung für die Kleiderstange fehlt, die zu einer Verbiegung der Schraube führen kann.

Es ist von daher Aufgabe der vorliegenden Erfindung, ein Befestigungselement für stangenartige Bauteile eines Möbels bereitzustellen, welches einen Längenausgleich ermöglicht und insbesondere von der Außenseite des Möbels nicht sichtbar ist.

Diese Aufgabe wird durch ein Befestigungselement mit den Merkmalen des Anspruches 1 gelöst. Vorteilhafte Weiterbildungen sind Gegenstand der Unteransprüche.

Das erfindungsgemäße Befestigungselement zur Befestigung von stangenartigen Bauteilen umfasst dabei ein Basisteil und ein Zwischenteil. Das Basisteil ist an einer Möbelwand befestigbar. Das Zwischenteil weist einen Kopf und einen Schaft mit einem Gewinde auf. Der Schaft ist mit einer ein Innengewinde aufweisenden Bohrung im stangenartigen Bauteil einschraubbar. Der Kopf des Zwischenteiles weist einen Anschlagbereich auf, welcher sich im montierten Zustand mit dem Basisteil in Kontakt befindet. Die erfindungsgemäße Ausbildung des Befestigungselementes weist dadurch einen Längenausgleich auf, so dass stangenartige Bauteile immer sicher an Wänden eines Möbelstückes befestigt werden können. Der Längenausgleich wird dabei durch Einschrauben bzw. Ausschrauben des Zwischenteiles in bzw. aus der Bohrung im stangenartigen Bauteil verwirklicht. Weiterhin kann das erfindungsgemäße Befestigungsgelement nur an der Innenseite der Möbelwände befestigt werden, so dass es von einer Außenseite des Möbels nicht sichtbar ist. Die Ausbildung des erfindungsgemäßen Befestigungselementes ermöglicht es weiter, dass stangenartige Bauteile zwischen zwei einander gegenüberliegenden Möbelwänden eingespannt werden können. Dabei weist das Basisteil ein Außengewinde auf, welches mit einem Innengewinde einer Hülse in Eingriff bringbar ist, so dass die Hülse auf das Basisteil aufgeschraubt werden kann. Durch das Vorsehen der Hülse am erfindungsgemäßen Befestigungselement wird weiterhin insbesondere eine gute optische Abdeckung des Befestigungselementes ermöglicht, so dass ein optisch ansprechender Eindruck des Befestigungselementes erreicht wird.

Vorzugsweise ist der Anschlagbereich am Zwischenteil durch einen abgeschrägten, ringförmigen Bereich gebildet. Dadurch wird insbesondere eine Zentrierung des stangenartigen Bauteiles im Befestigungselement ermöglicht.

Gemäß einer weiteren bevorzugten Ausgestaltung der vorliegenden Erfindung ist am Basisteil ein abgeschrägter Bereich ausgebildet, um mit dem Anschlagbereich in Kontakt zu kommen. Wenn auch der Anschlagbereich des Zwischenteiles als abgeschrägter Bereich ausgebildet ist, ergibt sich hierbei eine besonders gute Klemmwirkung zwischen dem Basisteil und dem Zwischenteil.

Vorzugsweise sind am Kopf des Zwischenteiles zwei seitlich abgeflachte Bereiche ausgebildet. Dadurch kann auf einfache Weise ein Werkzeug am Kopf des Zwischenteiles angesetzt werden, so dass ein einfaches Einspannen des stangenartigen Bauteiles ermöglicht wird.

Um eine Ausrichtmöglichkeit bei der Befestigung des Basisteiles an der Möbelwand zu ermöglichen, weist das Basisteil vorzugsweise ein Langloch zur Befestigung an der Möbelwand auf. Dadurch können Maßabweichungen aufgrund von Toleranzen der einzelnen Bauteile ausgeglichen werden. Besonders bevorzugt ist das Langloch dabei versetzt zu einer Mitte des Basisteiles angeordnet. Dadurch können größtmögliche Abweichungen ausgeglichen werden.

Um das Befestigungselement vor Schmutz zu schützen, weist die Hülse vorzugsweise eine Innennut auf, um einen Dichtungsring aufzunehmen. Der Dichtungsring kann dabei als einfacher O-Ring ausgebildet sein und aus Kunststoff oder Kautschuk hergestellt werden. Gleichzeitig bewirkt der Dichtungsring, dass die Hülse im nicht aufgeschraubten Zustand auf das Basisteil nicht auf der Stange verrutscht.

Gemäß einer weiteren bevorzugten Ausgestaltung der vorliegenden Erfindung weist die Hülse einen inneren Anschlagbereich auf. Dieser innere Anschlagbereich kann insbesondere dazu verwendet werden, anzuzeigen, wenn das Zwischenteil zu weit aus dem stangenartigen Bauteil herausgeschraubt ist.

Um an der Hülse ein Werkzeug einfach ansetzen zu können, sind an der Hülse vorzugsweise zwei einander gegenüberliegende, abgeflachte Bereiche ausgebildet.

Besonders bevorzugt ermöglicht das erfindungsgemäße Befestigungselement einen Längenausgleich im Bereich von ca. ± 4 mm.

Somit wird erfindungsgemäß ein Befestigungselement bereitgestellt, welches einen Längenausgleich aufweist und an einem Möbelstück an den Innenseiten des Möbels befestigt werden kann, ohne dass Durchgangsbohrungen in den Möbelwänden vorgesehen werden müssen.

Die Erfindung wird nachfolgend anhand eines schematisch dargestellten Ausführungsbeispieles wiedergegeben. Es zeigen:
- Figur 1:: Eine perspektivische Explosionsdarstellung eines Befestigungselementes gemäß einem Ausführungsbeispiel der vorliegenden Erfindung,
- Figur 2:: eine Seitenansicht eines montierten Befestigungselementes gemäß dem Ausführungsbeispiel,
- Figur 3:: eine Schnittansicht des montierten Befestigungselementes entlang der Linie A-A in Figur 2,
- Figur 4:: eine Draufsicht eines Basisteiles für das Befestigungselement gemäß dem Ausführungsbeispiel der vorliegenden Erfindung,
- Figur 5:: eine Schnittansicht entlang der Linie B-B in Figur 5,
- Figur 6:: eine Draufsicht auf ein Zwischenteil für das Befestigungselement gemäß dem Ausführungsbeispiel der vorliegenden Erfindung,
- Figur 7:: eine Seitenansicht des in Figur 6 gezeigten Zwischenteiles,
- Figur 8:: eine Seitenansicht einer Hülse des Befestigungselementes gemäß dem Ausführungsbeispiel der vorliegenden Erfindung,
- Figur 9:: eine Draufsicht der in Figur 8 gezeigten Hülse,
- Figur 10:: eine zur Figur 8 um 90° gedrehte Seitenansicht der Hülse,
- Figur 11:: eine Schnittansicht entlang der Linie C-C von Figur 11 und
- Figur 12:: eine perspektivische Ansicht der Hülse.

In den Figuren 1 bis 11 ist ein Befestigungselement 1 mit Längenausgleich gemäß einem Ausführungsbeispiel der vorliegenden Erfindung dargestellt.

Wie insbesondere in Figur 1 erkennbar ist, umfasst das Befestigungselement 1 ein Basisteil 4, ein Zwischenteil 8, sowie eine Hülse 14.

Wie in den Figuren 5 und 6 gezeigt, weist das Basisteil 4 ein Außengewinde 5 sowie ein Langloch 6 auf. Das Langloch 6 ist versetzt zu einer Mittellinie X-X des Basisteiles 4 angeordnet, so dass ein größtmöglicher Ausgleichsspielraum bei der Montage des Befestigungselementes vorhanden ist.

Das Zwischenteil 8 besteht aus einem Schaft 9 sowie einem Kopf 10 (vgl. Figuren 6 und 7). Der Schaft 9 weist ein Gewinde auf und am Kopf 10 sind zwei einander gegenüberliegende, abgeflachte Bereiche 12 und 13 ausgebildet, um ein Werkzeug ansetzen zu können. Weiterhin umfasst der Kopf 10 einen geneigten Anschlagbereich 11 an seiner Oberseite. Im montierten Zustand des Befestigungselementes befindet sich der Anschlagbereich 11 des Zwischenteiles 8 mit einem Anschlagbereich 7 des Basisteiles 4 in Kontakt. Vorzugsweise sind die Anschlagbereich 7 und 11 dabei mit der gleichen Neigung ausgebildet.

Wie in den Figuren 8 bis 12 gezeigt, weist die Hülse 14 ein Innengewinde 15, einen inneren Anschlagbereich 16 sowie eine Nut 17 auf. Weiterhin sind an der Außenseite der Hülse 14 zwei einander gegenüberliegende abgeflachte Bereiche 18 und 19 ausgebildet, um ein Werkzeug an der Hülse 14 ansetzen zu können. Die Nut 17 dient zur Aufnahme eines O-Rings 21, um das Befestigungselement 1 vor Staub und Schmutz zu schützen. Im montierten Zustand befindet sich das Innengewinde 15 der Hülse 14 mit dem Außengewinde 5 des Basisteiles 4 im Eingriff.

Nachfolgend wird die Montage des erfindungsgemäßen Befestigungselementes sowie die Längenausgleichsfunktion beschrieben. Wie insbesondere aus den Figuren 1 und 3 ersichtlich ist, wird das Befestigungselement 1 an eine Innenseite einer Möbelwand 3 geschraubt. Hierzu wird in der Möbelwand eine Bohrung vorgesehen, in welcher eine Gewindehülse 23 angeordnet wird, welche ein Innengewinde aufweist. Das Basisteil 4 wird an der Möbelwand 3 ausgerichtet und mittels einer Schraube 22 in der Gewindehülse 23 befestigt. Dadurch ist das Basisteil 4 fest an der Möbelwand 3 befestigt, ohne dass die Möbelwand 3 eine Durchgangsbohrung aufweisen müsste. Somit ist die Befestigung von der Außenseite des Möbels nicht sichtbar. Um nun eine Stange 2 zwischen zwei Wänden des Möbels zu befestigen, wird das Zwischenteil 8 in eine mit Gewinde versehene Bohrung 20 an der Stirnseite der Stange 2 eingeschraubt (vgl. Figur 3). Dann wird der O-Ring 21 in die Nut 17 der Hülse 14 eingelegt und die Hülse anschließend über die Stange 2 gestreift. Dann wird die Stange 2 zwischen den beiden Wänden des Möbels positioniert und das Zwischenteil 8 so weit aus der Stange 2 herausgeschraubt bis der Anschlagbereich 11 des Zwischenteiles 8 sich mit dem Anschlagbereich 7 des Basisteiles 4 in Kontakt befindet. Hierdurch wird die Stange 2 zwischen zwei Wänden des Möbels eingespannt. Es sei angemerkt, dass am anderen Ende der Stange 2 beispielsweise ein zweites erfindungsgemäßes Befestigungselement vorgesehen werden kann oder die Stange 2 einfach in eine in der Möbelwand 3 eingelassene Schraube eingeschraubt werden kann. Da der Anschlagbereich 11 des Zwischenteiles 8 und der Anschlagbereich 7 des Basisteiles 4 jeweils schräg ausgebildet sind, wird gleichzeitig noch eine Zentrierung der Stange 2 durch das Einspannen ermöglicht.

Nachdem die Stange 2 zwischen die beiden Wände des Möbels eingespannt worden ist, wird die Hülse 14 über das Zwischenteil 8 geschoben und auf das Außengewinde 5 des Basisteiles 4 geschraubt. Dadurch wird das Befestigungselement 1 wirksam vor Staub bzw. Schmutz geschützt. Weiterhin kommt der Anschlagbereich 16 der Hülse 14 mit der Unterseite des Kopfes 10 des Zwischenteiles 8 in Kontakt und verhindert so, dass sich die Klemmverbindung zwischen dem Zwischenteil 8 und dem Basisteil 4 löst. Somit stellt die Hülse 14 des weiteren sicher, dass sich das Befestigungselement 1 nicht unbeabsichtigt lösen kann.

Zum Herausnehmen der Stange 2 wird einfach die Hülse 14 wieder vom Basisteil 4 abgeschraubt und das Zwischenteil 8 in die Bohrung 20 in der Stange 2 zurückgeschraubt, so dass das Zwischenteil 8 vom Basisteil 4 fortbewegt wird und die Stange 2 gemeinsam mit dem Zwischenteil 8 vom Möbel entfernt werden kann.

Somit betrifft die vorliegende Erfindung ein Befestigungselement 1 mit einem Längenausgleich, welches zur Befestigung von stangenartigen Bauteilen 2 eines Möbels verwendet wird. Das Befestigungselement 1 umfasst ein Basisteil 4, welches an einer Möbelwand 3 befestigt ist, und ein Zwischenteil 8 mit einem Schaft 9 und einem Kopf 10. Das Zwischenteil 8 verbindet im montierten Zustand das Basisteil 4 mit dem stangenartigen Bauteil 2. Das Zwischenteil 8 weist am Schaft 9 ein Gewinde auf, welches in eine Bohrung 20 mit Innengewinde im stangenartigen Bauteil 2 einschraubbar ist. Weiter weist der Kopf 10 des Zwischenteiles 8 einen Anschlagbereich 11 auf, welcher sich im montierten Zustand mit dem Basis-teil 4 in Kontakt befindet.

Die vorhergehende Beschreibung des Ausführungsbeispieles gemäß der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihre Äquivalente zu verlassen.

### Bezugszeichenliste

- 1: Befestigungselement
- 2: Stange
- 3: Möbelwand
- 4: Basisteil
- 5: Außengewinde
- 6: Langloch
- 7: Anschlagbereich
- 8: Zwischenteil
- 9: Schaft
- 10: Kopf
- 11: Anschlagbereich
- 12: abgeflachter Bereich
- 13: abgeflachter Bereich
- 14: Hülse
- 15: Innengewinde
- 16: äußerer Anschlagbereich
- 17: Nut
- 18: abgeflachter Bereich
- 19: abgeflachter Bereich
- 20: Bohrung
- 21: O-Ring
- 22: Schraube
- 23: Gewindehülse

## Patentansprüche

1. Befestigungselement mit Längenausgleich zur Befestigung von stangenartigen Bauteilen (2) eines Möbels, umfassend ein Basisteil (4), welches an einer Möbelwand (3) befestigbar ist und ein Zwischenteil (8) mit einem Schaft (9) und einem Kopf (10), wobei das Zwischenteil (8) am Schaft (9) ein Gewinde aufweist, welches in eine im stangenartigen Bauteil (2) angeordnete Bohrung (20) mit Innengewinde einschraubbar ist und der Kopf (10) des Zwischenteiles einen Anschlagbereich (11) aufweist., welcher sich im montierten Zustand mit dem Basisteil (4) in Kontakt befindet, **gekennzeichnet durch** eine Hülse (14) mit einem Innengewinde (15) an ihrem wandseitigen Ende, wobei das Innengewinde (15) mit einem Außengewinde (5) des Basisteiles (4) in Eingriff bringbar ist.

2. Befestigungselement nach Anspruch 1, **dadurch gekennzeichnet, dass** der Anschlagbereich (11) des Zwischenteiles (8) durch einen abgeschrägten, ringförmigen Bereich gebildet ist.

3. Befestigungselement nach Anspruch 1, **dadurch gekennzeichnet, dass** am Basisteil (4) ein abgeschrägter Bereich (7) ausgebildet ist, um mit dem Anschlagbereich (11) des Zwischenteiles (8) in Kontakt zu kommen.

4. Befestigungselement nach Anspruch 1, **dadurch gekennzeichnet, dass** der Kopf (10) des Zwischenteiles (8) zwei seitlich abgeflachte Bereiche (12, 13) aufweist.

5. Befestigungselement nach Anspruch 1, **dadurch gekennzeichnet, dass** das Basisteil (4) ein Langloch (6) zur Befestigung an der Möbelwand (3) aufweist.

6. Befestigungselement nach Anspruch 5, **dadurch gekennzeichnet, dass** das Langloch (6) versetzt zur Mitte des Basisteiles (4) angeordnet ist.

7. Befestigungselement nach Anspruch 1, **dadurch gekennzeichnet, dass** die Hülse (14) eine Innennut (17) aufweist, um einen Dichtungsring (21) aufzunehmen.

8. Befestigungselement nach einem der Ansprüche 1 oder 7, **dadurch gekennzeichnet, dass** die Hülse (14) einen inneren Anschlagbereich (16) aufweist.

9. Befestigungselement nach Anspruch 1, **dadurch gekennzeichnet, dass** die Hülse (14) zwei einander gegenüberliegende, abgeflachte Bereiche (18, 19) aufweist.

10. Befestigungselement nach einem der Ansprüche 1 bis 9, **dadurch gekennzeichnet, dass** der Längenausgleich in einem Bereich von ca. ± 4 mm erfolgt.

## Claims

1. A fastening element with a length compensation device for fastening rod-like structural components (2) of a piece of furniture, comprising a base part (4), which can be attached at a furniture wall (3), and an intermediate part (8) with a shaft (9) and a head (10), the intermediate part (8) having a thread at the shaft (9), which thread can be screwed into a bore (20) with a female thread provided in the rod-like structural component (2), and the head (10) of the intermediate part (8) having an abutment area (11), which, in the installed condition, is in contact with the base part (4), **characterized by** a bushing (14) with a female thread (15) at its wall-side end, the female thread (15) being able to be brought into engagement with a male thread (5) of the base part (4).

2. A fastening element according to claim 1, **characterized in that** the abutment area (11) of the intermediate part (8) is formed by a chamfered ring-shaped portion.

3. A fastening element according to claim 1, **characterized in that** a chamfered portion (7) is formed at the base part (4) in order to be able to get into contact with the abutment area (11) of the intermediate part (8).

4. A fastening element according to claim 1, **characterized in that** the head (10) of the intermediate part (8) has two laterally flattened portions (12, 13).

5. A fastening element according to claim 1, **characterized in that** the base part (4) has an oblong hole (6) for fastening at the furniture wall (3).

6. A fastening element according to claim 5, **characterized in that** the oblong hole (6) is disposed offset with regard to the centre of the base part (4).

7. A fastening element according to claim 1, **characterized in that** the bushing (14) has an inner groove (17) in order to receive a sealing ring (21).

8. A fastening element according to one of the claims 1 or 7, **characterized in that** the bushing (14) has an inner abutment area (16).

9. A fastening element according to claim 1, **characterized in that** the bushing (14) has two flattened portions (18, 19), which are located opposite each other.

10. A fastening element according to one of the claims 1 to 9, **characterized in that** the length compensation is realized within a range of about ± 4 mm.

## Revendications

1. Elément de fixation avec une compensation de longueur pour la fixation de composants (2) en forme de tige d'un meuble, comprenant une pièce de base (4), laquelle peut être fixée sur une paroi d'un meuble (3), et une pièce intermédiaire (8) avec un corps (9) et une tête (10), la pièce intermédiaire (8) présentant un filetage au corps (9), lequel peut être vissé dans un perçage (20), qui est pourvu d'un taraudage et agencé dans le composant (2) en forme de tige, et la tête (10) de la pièce intermédiaire présentant une région de butée (11), laquelle, dans la condition installée, se trouve en contact avec la pièce de base (4), **caractérisé par** un manchon (14) avec un taraudage (15) à son extrémité du côté de la paroi, lequel taraudage (15) peut être mis en prise avec un filetage (5) de la pièce de base (4).

2. Elément de fixation selon la revendication 1, **caractérisé en ce que** la région de butée (11) de la pièce intermédiaire (8) est aménagée par une région biseautée et en forme d'anneau.

3. Elément de fixation selon la revendication 1, **caractérisé en ce qu'**une région (7) biseautée est aménagée sur la pièce de base (4) en vue de venir contacter la région de butée (11) de la pièce intermédiaire (8).

4. Elément de fixation selon la revendication 1, **caractérisé en ce que** la tête (10) de la pièce intermédiaire (8) présente deux régions (12, 13) latéralement aplaties.

5. Elément de fixation selon la revendication 1, **caractérisé en ce que** la pièce de base (4) présente un trou oblong (6) pour la fixation sur la paroi du meuble (3).

6. Elément de fixation selon la revendication 5, **caractérisé en ce que** le trou oblong (6) est agencé de façon décalée par rapport au centre de la pièce de base (4).

7. Elément de fixation selon la revendication 1, **caractérisé en ce que** le manchon (14) présente une rainure intérieure (17) pour recevoir un anneau d'étanchéité (21).

8. Elément de fixation selon l'une des revendications 1 ou 7, **caractérisé en ce que** le manchon (14) présente une région de butée (16) intérieure.

9. Elément de fixation selon la revendication 1, **caractérisé en ce que** le manchon (14) présente deux régions aplaties (18, 19) qui sont agencées l'une en face de l'autre.

10. Elément de fixation selon l'une des revendications 1 à 9, **caractérisé en ce que** la compensation de longueur s'effectue dans une plage d'environ ± 4 mm.
